# EUROPÄISCHE PATENTSCHRIFT

(11) **EP 0 972 693 B1**
(45) Veröffentlichungstag und Bekanntmachung des Hinweises auf die Patenterteilung: **27.04.2005**
(21) Anmeldenummer: 99810501.9
(22) Anmeldetag: 08.06.1999
(51) Int. Cl.: B61G 1/40

(54) **Verriegelungsmechanismus für eine Kupplungsanordnung**
Locking mechanism for a coupling device
Mécanisme de verrouillage pour un dispositif d'accouplement

(30) Priorität: 01.07.1998 DE 19829393
(43) Veröffentlichungstag der Anmeldung: 19.01.2000
(73) Patentinhaber: Schwab Verkehrstechnik AG, 8200 Schaffhausen (CH)
(72) Erfinder: Fassbind, Mike, 8248 Uhwiesen (CH); Zehnder, Martin, 8215 Hallau (CH)
(74) Vertreter: Rottmann, Maximilian R.

(56) Entgegenhaltungen:
- EP-A- 0 341 544
- EP-A- 0 342 502

## Beschreibung

Die Erfindung betrifft eine Kupplungsanordnung mit einem Verriegelungsmechanismus nach dem Oberbegriff des Anspruchs 1.

Ein Problem bei herkömmlichen Kupplungsanordnungen für Schienenfahrzeuge besteht darin, dass diese unter Zuglast nur sehr schwer, wenn überhaupt, entkuppelt werden können. Die Ursache dafür liegt in der Tatsache begründet, dass das die Zugkraft aufnehmende Element im Normalfall auch dasjenige Element ist, welches für den Entkupplungsvorgang von der Wirk- in die Entkuppelstellung bewegt werden muss. Bei einer hohen Zuglast muss daher automatisch auch eine hohe Kraft aufgebracht werden, damit das betreffende Element in die Entkuppelstellung bewegt werden kann. Sinngemäss entsprechendes kann auch für den Fall gelten, dass eine Kupplungsanordnung unter Druckbeanspruchung steht.

Aus der DE 554 398 ist eine selbsttätige Doppelkupplung, insbesondere für Eisenbahnfahrzeuge, bekannt. Diese Doppelkupplung ist mit einem Kupplungsglied versehen, das eine in Längsrichtung einstellbare Spindel mit einem verdickten Kopf aufweist. Das andere Kupplungsglied besteht aus zwei unter Federwirkung stehenden schalenförmigen Teilen, welche in der Schließstellung durch eine Hülse gesichert werden. Die Hülse ist derart auf einer in Längsrichtung federnd gelagerten Spindel angeordnet, dass sie entgegen der Wirkung einer Feder verschiebbar ist. Ferner sind zwei Druckbolzen vorgesehen, die bei gelöster Kupplung über das vordere Ende des Kopfs vorstehen. Diese zum Verschieben der Hülse beim Einkuppeln vorgesehenen Druckbolzen sind mit einem Bremskolben verbunden, der in einem mit Flüssigkeit gefüllten Bremszylinder aufgenommen ist. Zum Entkuppeln weist die Doppelkupplung pro Seite zwei Hebelanordnungen auf, mittels welchen über ein Zahnrad und eine Zahnstange die Hülse entgegen der Federkraft verschoben werden kann. Nachteilig an einer derartigen Doppelkupplung ist, dass sie aufwendig aufgebaut und teuer in der Herstellung ist, dass sie relativ viel Platz beansprucht und dass trotzdem eine grosse Kraft zum Entkuppeln aufgebracht werden muss.

Im weiteren ist aus der EP-A1-0 341 544 eine Schnell-Lösevorrichtung für Kurzkupplungen von Schienenfahrzeugen bekannt. Diese umfasst einen Kuppelkopf, an dem ein um einen Bolzen drehbarer Winkelhebel angeordnet ist Am kürzeren Hebelarm des Winkelhebels ist ein Verschlussstück angelenkt, das an einem Anschlag der Gegenkupplung angreift und die beiden Kupplungen miteinander verspannt. Das Verschlussstück seinerseits ist mittels einer Zugfeder derart belastet, dass dieses in eine Offenstellung verschwenkt, wenn keine Kräfte mehr auf das Verschlussstück einwirken. Zum Verspannen des Winkelhebels ist eine Spannschraube vorgesehen, welche an einer Brücke angeordnet ist, die ihrerseits mit einem Bolzen abklappbar an der Kupplung angelenkt ist. Am oberen Ende der Brücke ist zudem ein Riegel angeordnet, dessen Riegelnase hinter einen Vorsprung einer verschwenkbaren Riegelscheibe greift. An der Riegelscheibe greift ein Betätigungszylinder an, mittels welchem die Riegelscheibe schnell verschwenkt werden kann, was zu einem sofortigen Öffnen der Kupplung führt.

Es ist daher die Aufgabe der Erfindung, eine Kupplungsanordnung mit einem Verriegelungsmechanismus nach dem Oberbegriff des Anspruch 1 derart zu verbessern, dass diese unter Beibehaltung eines einfachen Aufbaus auch unter Last mit geringem Kraftaufwand entkuppelt werden kann.

Diese Aufgabe wird durch die im Kennzeichen das Anspruchs 1 angeführten Merkmale gelöst.

Bei dem erfindungsgemäss ausgestalteten Verriegelungsmechanismus wird die Verriegelungskraft mittels der Hebelanordnung soweit reduziert, dass die Kupplungsanordnung auch bei hoher Zuglast manuell entriegelt werden kann. Dadurch, dass der Riegel der einen Kupplungsvorrichtung von der jeweils anderen Kupplungsvorrichtung von der Ruhe- in die Arretierstellung und bei ungesichertem Entriegelungshebel auch wieder zurück bewegbar ist, können die beiden Kupplungsvorrichtungen einer Kupplungsanordnung vollautomatisch gekuppelt und nach dem Lösen des Entriegelungshebels auch wieder entkuppelt werden.

Bevorzugte Ausführungsbeispiele des Verriegelungsmechanismus sind in den abhängigen Ansprüchen 2 bis 16 umschrieben.

Ein bevorzugtes Ausführungsbeispiel der Erfindung wird nachfolgend anhand von Zeichnungen näher erläutert. In diesen Zeichnungen zeigt/zeigen:
Fig. 1 den am Kupplungskopf einer Kupplungsvorrichtung angeordneten Verriegelungsmechanismus in teilweise geschnittener Darstellung;
Fig. 2 eine Kupplungsvorrichtung in einer Seitenansicht;
Fig. 3 die Kupplungsvorrichtung in einer Draufsicht;
Fig. 4 bis 7 die beiden Kupplungsköpfe der Kupplungsanordnung in vier verschiedenen Phasen während des Kupplungsvorgangs; und
Fig. 8 bis 11 die beiden Kupplungsköpfe der Kupplungsanordnung in vier verschiedenen Phasen während des Entkupplungsvorgangs.

Fig. 1 zeigt den am Kupplungskopf 5 einer Kupplungsvorrichtung angeordneten Verriegelungsmechanismus 1 in teilweise geschnittener Darstellung. Der Verriegelungsmechanismus 1 dient dem Sichern von zwei miteinander gekuppelten Kupplungsvorrichtungen und besteht im wesentlichen aus einem Sicherungsorgan in Form eines Riegels 2, einem Zwischenhebel 3 sowie einem Entriegelungshebel 4. Diese drei Elemente 2, 3, 4 bilden zusammen eine Hebelanordnung. Sowohl der Riegel 2 wie auch der Zwischenhebel 3 und der Entriegelungshebel 4 sind schwenkbar gelagert. Die Drehachse des Riegels 2 ist mit dem Bezugszeichen 20, diejenige des Zwischenhebels 3 mit dem Bezugszeichen 30 und diejenige des Entriegelungshebels 4 mit dem Bezugszeichen 40 versehen. Der Zwischenhebel 3 ist über eine Feder 27 im Gegenuhrzeigersinn und der Entriegelungshebel 4 über eine Feder 46 im Uhrzeigersinn belastet.

Der Riegel 2 weist auf der Vorderseite eine Betätigungsnase 21 und einen Verriegelungsvorsprung 22 auf, währenddem in die Rückseite eine im wesentlichen konkave Form aufweisende Ausnehmung 24 eingelassen ist. Diese Ausnehmung 24 geht in dem dem Zwischenhebel 3 zugewandten Bereich 25 von der konkaven in eine konvexe Form über. Der Riegel 2 weist zudem eine weitere Ausnehmung 26 auf, welche dem Arretieren des Riegels 2 in der Ruhestellung dient.

Der Zwischenhebel 3 weist eine Rolle 31, einen Fortsatz 33 und eine von einem Vorsprung 36 begrenzte Ausnehmung 35 auf. Der Fortsatz 33 ist auf der einen Seite mit einer konvex ausgebildeten Stirnfläche 34 versehen.

Schliesslich ist der Entriegelungshebel 4 mit einem ersten Nocken 41 und einem zweiten Nocken 44 versehen. Der erste Nocken 41 weist eine konkave Ausnehmung 42 auf, welche in der Form mit der konvexen Stirnfläche 34 des Zwischenhebels 3 korrespondiert. Der zweite Nocken 44 weist eine spitz zulaufende Stirnseite 45 auf, welche zum Zusammenarbeiten mit der Ausnehmung 35 bzw. dem Vorsprung 36 des Zwischenhebels 3 bestimmt ist.

Der Kupplungskopf 5 selber weist auf der Kupplungsseite eine schräge Kupplungsfläche 51 auf, in die eine Ausnehmung 52 sowie eine Vertiefung 53 eingelassen ist. Unter schräg ist im vorliegenden Fall zu verstehen, dass die Kupplungsfläche 51 im Wirkzustand der Kupplungsvorrichtung einen Winkel α mit der Längsmittelachse 6 des Schienenfahrzeugs einschliesst, an welchem die Kupplungsvorrichtung befestigt ist. Im vorliegenden Beispiel schliesst die Kupplungsfläche 51 einen Winkel α von ca. 67.5° mit der Längsmittelachse 6 des Schienenfahrzeugs ein, wenn sich die Kupplungsvorrichtung im eingekuppelten Zustand befindet. Durch die Grösse dieses Winkels α kann den jeweiligen Anforderungen und Umgebungsbedingungen ggf. Rechnung getragen werden. Die Kupplungsfläche 51 wird auf der einen Seite von einem V-förmig gestalteten Kupplungsorgan 54 und auf der gegenüberliegenden Seite von einer korrespondierenden Aussparung 56 begrenzt. Dabei ist das Kupplungsorgan 54 mit parallel zu der Kupplungsfläche 51 verlaufenden Seitenflächen 55 und die Aussparung 56 mit parallel zu der Kupplungsfläche 51 verlaufenden Wandflächen 57 versehen.

Aus der Fig. 2 ist eine Kupplungsvorrichtung 7 in einer Seitenansicht und aus der Fig. 3 in einer Draufsicht ersichtlich, wobei aus der Darstellung gemäss Fig. 2 insbesondere die V-förmige Gestaltung des Kupplungsorgans 54 hervorgeht. Eine Kupplungsanordnung besteht aus zwei solcher Kupplungsvorrichtungen 7, welche um 180° um eine vertikale Achse gegeneinander verdreht angeordnet sind. Da die prinzipielle Funktionsweise von Kupplungsanordnungen für Schienenfahrzeuge bekannt ist, wird nachfolgend nur auf die im Zusammenhang mit der Erfindung wesentlichen Teile eingegangen.

Wenn jeweils von Ruhestellung gesprochen wird, so ist damit der ausgekuppelte Zustand des Kupplungskopfs gemeint, währenddem unter Wirk- bzw. Arretierstellung der eingekuppelte Zustand des jeweiligen Kupplungskopfs zu verstehen ist.

Der Kupplungskopf 5 der Kupplungsvorrichtung 7 ist über eine Dämpfungsvorrichtung 8 an einem Tragarm 9 abgestützt ist. Der Tragarm 9 ist über eine Lagerung 11 am Schienenfahrzeug (nicht dargestellt) befestigt. Die Lagerung 11 des Tragarms 9 ist mit einer Gelenkplatte 17 versehen, in die auf beiden Seiten je eine Ausnehmung 18, 19 eingelassen ist. Ausserdem sind zwei federbelastete, mit Rollen 13, 15 versehene Hebel 12, 14 vorgesehen, deren Rollen 13, 15 in die Ausnehmungen 18, 19 eingreifen und den Tragarm 9 in der Ruhestellung in einer vorbestimmten Position halten. Die beiden Ausnehmungen 18, 19 sind asymmetrisch in die Gelenkplatte 17 eingelassen, so dass der Tragarm 5 in der Ruhestellung um ca. 2.5° gegenüber der Längsmittelachse 15 des Schienenfahrzeugs ausgelenkt wird. Der Tragarm 9 ist im weiteren mit einem Gelenk 10 versehen, mittels welchem im Bedarfsfall eingeklappt und an einem Arretierarm 16 fixiert werden kann.

Anhand der Figuren 4 bis 7 wird nachfolgend der Kupplungsvorgang, aufgeteilt in vier verschiedene Phasen, näher erläutert. Für diese Erläuterungen sind lediglich die beiden Kupplungsköpfe 5, 5a einer Kupplungsanordnung dargestellt. Da beide Kupplungsköpfe 5, 5a identisch ausgestaltet sind, werden im Normalfall nur die Elemente von jeweils einem Kupplungskopf erläutert. In denjenigen Fällen, in denen auf Elemente an beiden Kupplungsköpfen 5, 5a Bezug genommen wird, sind die Elemente des jeweils unteren Kupplungskopfs zusätzlich mit einem "a" versehen und der Winkel zwischen der Kupplungsfläche und der Längsmittelachse ist mit "α1" bezeichnet.

Die Fig. 4 zeigt den Ausgangszustand der beiden sich für den Kupplungsvorgang in Pfeilrichtung P1, P2 aufeinanderzubewegenden Kupplungsköpfe 5, 5a. Der Verriegelungsmechanismus 1 befindet sich durch die Vorspannung der beiden Federn 27, 46 in der Ruhestellung, so dass der Verriegelungsvorsprung 22 in der Vertiefung 53 der Kupplungsfläche 51 aufgenommen ist und nicht über die Kupplungsfläche 51 vorsteht. Sobald die beiden Kupplungsköpfe 5, 5a, wie in der Fig. 5 dargestellt, aufeinandertreffen, verschieben sie sich entlang der Kupplungsflächen 51, 51a, bis die Kupplungsorgane 54, 54a in die Aussparung 56, 56a des jeweils anderen Kupplungskopfs 5, 5a eingreifen und den jeweiligen Riegel 2, 2a an der Betätigungsnase 21, 21a im Uhrzeigersinn entgegen der Federkraft verdrehen (Fig. 6). Die Relativverschiebung des einen gegenüber dem anderen Kupplungskopf 5, 5a wird durch die schwenkbar abgestützten Tragarme ermöglicht. Beim Verdrehen des Riegels 2 bewegt sich dessen Verriegelungsvorsprung 22 in die Ausnehmung 52, 52a und hintergreift das jeweilige Kupplungsorgan 54, 54a. Durch das Verdrehen des Riegels 2, 2a wird ausserdem der Zwischenhebel 3, 3a freigegeben, so dass sich dieser durch die Vorspannung der Feder 27, 27a im Gegenuhrzeigersinn soweit verdrehen kann, bis die Rolle 31, 31a in der mit letzterer korrespondierenden, konkaven Ausnehmung 24, 24a im Riegel 2, 2a einrastet (Fig. 7). Der Riegel 2 ist nun durch den Zwischenhebel 3 in seiner Position gesichert. Durch das Verdrehen des Zwischenhebels 3 wird auch der Entriegelungshebel 4 freigegeben, so dass sich dieser nun unter der Last der Feder 46 im Uhrzeigersinn soweit verdreht, bis dessen erster Nocken 41 hinter dem Fortsatz 33 des Zwischenhebels 3 zu liegen kommt, und sich die konvex ausgebildete Stirnfläche des Fortsatzes 33 des Zwischenhebels 3 an der konkaven Ausnehmung des Entriegelungshebels 4, 4a anlegt und sich die Kupplungsanordnung im verriegelten Zustand befindet (Fig. 7). In dieser Stellung ist der endgültige Kupplungszustand erreicht, in dem die beiden Kupplungsköpfe 5, 5a gegenseitig verriegelt sind. Aus der Darstellung gemäss Fig. 7 ist zudem ersichtlich, dass die Krafteinleitung F1 vom Riegel 2 auf den Zwischenhebel 3, in Bezug auf den Drehpunkt 30 des Zwischenhebels 3, im wesentlichen radial erfolgt. Dasselbe trifft auch für die Krafteinleitung F2 vom Zwischenhebel 3 auf den Entriegelungshebel 4 zu, welche, in Bezug auf den Drehpunkt 40 des Entriegelungshebels 4, ebenfalls im wesentlichen radial erfolgt. Dadurch genügen relativ geringe Federlasten, um die beiden Hebel 3, 4 in der hier dargestellten Wirkstellung zu sichern.

Im eingekuppelten Zustand wird die Zugkraft vom Kupplungsorgan 54 auf die Wandung 57a der jeweiligen Aussparung übertragen. Der Riegel 2a muss lediglich ein Querkomponente der anstehenden Zugkraft aufnehmen, deren Grösse, nebst der absoluten Grösse der Zugkraft, durch den Reibungskoeffizienten zwischen den Seitenflächen der Kupplungsorgane und den Wandflächen der sowie dem Winkel der Seitenflächen bzw. der Wandflächen gegenüber der Längsmittelachse des Schienenfahrzeugs bestimmt wird. Dadurch, dass die Kupplungsorgane 54, 54a starr am jeweiligen Kupplungskopf 5, 5a angeordnet sind, dass der Verriegelungsmechanismus lediglich einen Bruchteil der anstehenden Zugkraft aufnehmen muss und die Zugkraft von zwei Kupplungsorganen 54, 54a übertragen wird, welche zudem beide doppelt gegen Lösen gesichert sind, weist die Kupplungsanordnung eine hohe Betriebssicherheit auf.

Fig. 8 zeigt den Beginn des Entkupplungsvorgangs. Dazu werden die beiden Entriegelungshebel 4, 4a entgegen der Federkraft im Gegenuhrzeigersinn verdreht. Um die Entriegelungshebel 4, 4a verdrehen zu können, sind beide mit einem Fortsatz in Form eines Vierkants (nicht eingezeichnet) versehen, an welchem ein Schlüssel, beispielsweise der Zugführerschlüssel, angesetzt werden kann. Beim Verdrehen des Entriegelungshebels 4, 4a im Gegenuhrzeigersinn gibt der erste Nocken 41, 41a den Zwischenhebel 3, 3a frei, währenddem sich der zweite Nocken 44, 44a am Zwischenhebel 3, 3a anlegt und diesen soweit im Uhrzeigersinn verdreht, bis sich dessen Rolle 31, 31a aus der Ausnehmung 24, 24a herausgedreht hat und der Zwischenhebel 3, 3a den Riegel 2, 2a freigibt. Das Freigeben des Riegels 2, 2a wird dadurch ermöglicht bzw. begünstigt, dass die Ausnehmung 24, 24a im Riegel 2, 2a in dem der Rolle 31, 31a des Zwischenhebels 3, 3a zugewandten Bereich von einer konkaven in eine konvexe Form oder in eine Gerade übergeht.

Sobald beide Verriegelungsmechanismen 1, 1a die in Fig. 9 gezeigte Entkuppelstellung eingenommen haben, in der der Riegel 2, 2a vom Zwischenhebel 3, 3a freigegeben ist, können die durch die Kupplungsanordnung bis anhin gekuppelten Fahrzeuge auseinander gefahren werden. Liegt während des Entkupplungsvorgangs eine Zuglast an, so verschiebt sich der eine gegenüber dem anderen Kupplungskopf entlang der Kupplungsfläche 51, 51a automatisch, sobald beide Verriegelungsmechanismen die Entkuppelstellung eingenommen haben.

Durch eine Relativverschiebung des einen gegenüber dem anderen Kupplungskopf 5, 5a entlang der Kupplungsflächen 51, 51a werden die beiden Riegel 2, 2a vom jeweiligen Kupplungsorgan 54, 54a im Gegenuhrzeigersinn verdreht. Bei dieser Verdrehung wird auch der Zwischenhebel 3, 3a mitgenommen. Dadurch wird der Entriegelungshebel 4, 4a frei, wodurch sich dieser unter der Federlast soweit im Uhrzeigersinn dreht, bis sich dessen erster Nocken 41, 41a am Fortsatz 33, 33a des Zwischenhebels 3, 3a anlegt und den Zwischenhebel 3, 3a mitdreht, bis dessen Rolle 31, 31a den Riegel 2, 2a im Gegenuhrzeigersinn belastet (Fig. 10). Fig. 11 zeigt die beiden sich auseinanderbewegenden Kupplungsköpfe 5, 5a deren Verriegelungsmechanismus sich in einem stabilen Ausgangszustand befinden.

Zum Durchführen des vorgängig geschilderten Entkupplungsvorgangs ist es unerheblich, ob Zug- oder Druckkräfte auf die Kupplungsköpfe 5, 5a einwirken. Im Falle von einwirkenden Zugkräften ist lediglich die zum Verdrehen des Entriegelungshebels 4, 4a aufzubringende Kraft etwas grösser. Durch die geschilderte Ausbildung des Verriegelungsmechanismus als Hebelanordnung lässt sich die Verriegelungskraft jedoch soweit reduzieren, dass der Verriegelungsmechanismus manuell entriegelbar ist.

Die Vorteile einer derart ausgestalteten Kupplungsanordnung lassen sich wie folgt zusammenfassen:
- Auch unter Zuglast manuell auskuppelbar
- Einfacher Aufbau
- Einfache Bedienung
- Hohe Betriebssicherheit
- Verriegelung muss vergleichsweise geringe Kräfte aufnehmen

Anzufügen ist, dass das vorgängig umschriebene Ausführungsbeispiel lediglich eine mögliche Variante einer Kupplungsanordnung darstellt und dass im Rahmen des in den Patentansprüchen definierten Schutzumfangs durchaus von diesem Beispiel abweichende Ausführungen von Kupplungsanordnungen möglich sind. Beispielsweise könnte der Zwischenhebel zur Reduktion der Betätigungskraft des Entriegelungshebels 4, 4a anstelle oder zusätzlich zu der Rolle 31, 31a mit einem Gelenk versehen werden. Natürlich könnte ein erfindungsgemäss ausgestalteter Verriegelungsmechanismus auch für Kupplungsvorrichtungen eingesetzt werden, welche von dem vorgängig erläuterten Ausführungsbeispiel abweichen. Beispielsweise kann der Verriegelungsmechanismus auch vergleichsweise hohe Kräfte aufnehmen, indem mit dem Riegel ein die volle Zugkraft aufnehmendes Kupplungsorgan verriegeln könnte.

## Patentansprüche

1. Kupplungsanordnung mit einem Verriegelungsmechanismus (1, 1a), insbesondere für Schienenfahrzeuge, wobei die Kupplungsanordnung zwei Kupplungsvorrichtungen (7) mit je einem Kupplungskopf (5, 5a) umfasst, wovon zumindest der eine Kupplungskopf (5, 5a) mit einem Kupplungsorgan (54, 54a) und der jeweils andere Kupplungskopf (5, 5a) mit einer korrespondierenden Aussparung (56, 56a) versehen ist, und wobei jeweils das Kupplungsorgan (54, 54a) des einen Kupplungskopfs (5, 5a), zwecks Durchführung des Kupplungsvorgangs, in die Aussparung (56, 56a) des jeweils anderen Kupplungskopfs (5, 5a) einzugreifen bestimmt ist, und wobei der Verriegelungsmechanismus (1, 1a) ein als Riegel (2, 2a) ausgebildetes Sicherungsorgan zum Sichern des eingekuppelten Kupplungsorgans (54, 54a) aufweist, **dadurch gekennzeichnet, dass** der Verriegelungsmechanismus (1, 1a) als Hebelanordnung ausgebildet ist, bei welcher der Riegel (2, 2a) über einen Zwischenhebel (3, 3a) mit einem Entriegelungshebel (4, 4a) in Wirkverbindung steht, wobei der Entriegelungshebel (4, 4a) der direkten oder indirekten Sicherung des Riegels (2, 2a) in der Arretierstellung sowie dem Entriegeln des Verriegelungsmechanismus (1, 1a) dient, und wobei die Hebelanordnung zur Reduktion der Betätigungskraft mit zumindest einer Rolle (31, 31a) und/oder einem Gelenk versehen ist, und wobei der Riegel (2, 2a) derart ausgebildet ist, dass er beim Kupplungsvorgang von der jeweils anderen Kupplungsvorrichtung mechanisch von der Ruhe- in die Arretierstellung und bei entriegeltem Entriegelungshebel (4, 4a) beim Entkupplungsvorgang auch wieder zurückbewegt wird.

2. Kupplungsanordnung nach Anspruch 1, **dadurch gekennzeichnet, dass** zumindest der Zwischenhebel (3, 3a) und der Entriegelungshebel (4, 4a) schwenkbar gelagert sind.

3. Kupplungsanordnung nach Anspruch 1 oder 2, **dadurch gekennzeichnet, dass** der Zwischenhebel (3, 3a) zur Reduktion der Betätigungskraft des Entriegelungshebels (4, 4a) mit zumindest einer Rolle (31, 31a) und/oder einem Gelenk versehen ist.

4. Kupplungsanordnung nach Anspruch 1, **dadurch gekennzeichnet, dass** der Zwischenhebel (3, 3a) bei entriegeltem Entriegelungshebel (4, 4a) mittels des Riegels (2, 2a) von der Wirk- in die Ruhestellung bewegbar ist.

5. Kupplungsanordnung nach einem der Ansprüche 2 bis 4, **dadurch gekennzeichnet, dass** im verriegelten Zustand des Verriegelungsmechanismus (1, 1a), die Krafteinleitung vom Riegel (2, 2a) auf den Zwischenhebel (3, 3a), in Bezug auf den Drehpunkt (30, 30a) des Zwischenhebels (3, 3a), im wesentlichen radial erfolgt.

6. Kupplungsanordnung nach einem der vorhergehenden Ansprüche, **dadurch gekennzeichnet, dass**, im verriegelten Zustand des Verriegelungsmechanismus (1, 1a), die Krafteinleitung vom Zwischenhebel (3, 3a) auf den Entriegelungshebel (4, 4a), in Bezug auf den Drehpunkt (40, 40a) des Entriegelungshebels (4, 4a), im wesentlichen radial erfolgt.

7. Kupplungsanordnung nach Anspruch 6, **dadurch gekennzeichnet, dass** der Entriegelungshebel (4, 4a) einen von einer konkav ausgebildeten Stirnfläche (42, 42a) begrenzten ersten Nocken (41, 41a) aufweist, und dass der Zwischenhebel (3, 3a) einen von einer konvex ausgebildeten Stirnfläche (34, 34a) begrenzten, mit der konkav ausgebildeten Stirnfläche (42, 42a) des ersten Nockens (41, 41a) korrespondierenden Fortsatz (33, 33a) aufweist, welche beiden Stirnflächen (34, 34a; 42, 42a) im verriegelten Zustand des Riegels (2, 2a) aneinanderliegen.

8. Kupplungsanordnung nach einem der Ansprüche 3 bis 7, wobei der Zwischenhebel (3, 3a) mit einer Rolle (31, 31a) versehen ist, **dadurch gekennzeichnet, dass** der Riegel (2, 2a) eine mit der Rolle (31, 31a) korrespondierende Ausnehmung (24, 24a) aufweist, in welche die Rolle (31, 31a) zwecks Arretierung des Riegels (2, 2a) einzugreifen bestimmt ist, wobei die Ausnehmung (24, 24a) in dem der Rolle (31, 31a) des Zwischenhebels (3, 3a) zugewandten Bereich (25, 25a) von einer konkaven in eine konvexe Form oder in eine Gerade übergeht.

9. Kupplungsanordnung nach einem der vorhergehenden Ansprüche, **dadurch gekennzeichnet, dass** der Riegel (2, 2a) eine weitere Ausnehmung (26, 26a) aufweist, welche mit der am Zwischenhebel (3, 3a) angeordneten Rolle (31, 31a) derart zusammenzuarbeiten bestimmt ist, dass der Riegel (2, 2a) in seiner Ruhestellung arretierbar ist.

10. Kupplungsanordnung nach einem der Ansprüche 2 bis 9, **dadurch gekennzeichnet, dass** der Zwischenhebel (3, 3a) in Richtung des Riegels (2, 2a) und der Entriegelungshebel (4, 4a) in Richtung des Zwischenhebels (3, 3a) derart federbelastet sind, dass die Hebelanordnung in der Arretierstellung des Riegels (2, 2a) eine definierte Wirkstellung einnimmt, in welcher der Riegel (2, 2a) gesichert ist.

11. Kupplungsanordnung nach Anspruch 10, **dadurch gekennzeichnet, dass** der Zwischenhebel (3, 3a) mittels des Riegels (2, 2a) entgegen der Federkraft verschwenkbar ist.

12. Kupplungsanordnung nach Anspruch 10 oder 11, **dadurch gekennzeichnet, dass** die federbelasteten Elemente (3, 3a, 4, 4a) beim Kupplungsvorgang mittels des jeweils anderen Kuplungskopfs (5, 5a) von der Ruhe- in die Wirkstellung bewegbar sind.

13. Kupplungsanordnung nach einem der vorhergehenden Ansprüche, **dadurch gekennzeichnet, dass** der Riegel (2, 2a) mit einem Verriegelungsvorsprung (22, 22a) versehenen ist, welch letzterer das Kupplungsorgan (54, 54a) des jeweils anderen Kupplungskopfs (5, 5a) im eingekuppelten Zustand zu sichern bestimmt ist.

14. Kupplungsanordnung nach einem der vorhergehenden Ansprüche, **dadurch gekennzeichnet, dass** der Riegel (2, 2a) eine Betätigungsnase (21, 21a) aufweist, welche sich beim Kupplungsvorgang in die Bewegungsebene des Kupplungsorgans (54, 54a) des jeweils anderen Kupplungskopfs (5, 5a) erstreckt.

15. Kupplungsanordnung nach einem der vorhergehenden Ansprüche, **dadurch gekennzeichnet, dass** am Entriegelungshebel (4, 4a) Mittel zum manuellen und/oder automatischen Verdrehen desselben vorgesehen sind.

16. Kupplungsanordnung nach Anspruch 15, **dadurch gekennzeichnet, dass** der Entriegelungshebel (4, 4a) mit einem Fortsatz versehen ist, an welchem ein Schlüssel zum Verdrehen des Entriegelungshebels (4, 4a) ansetzbar ist.

## Claims

1. Coupling arrangement having a locking mechanism (1, 1a), in particular for rail vehicles, with the coupling arrangement having two coupling apparatuses (7) each having one coupling head (5, 5a) , of which at least one coupling head (5, 5a) is provided with a coupling member (54, 54a), and the respective other coupling head (5, 5a) is provided with a corresponding cutout (56, 56a), and wherein the coupling member (54, 54a) of the first coupling head (5, 5a) is intended to engage in the cutout (56, 56a) in the respective other coupling head (5, 5a) in order to carry out the coupling process, and wherein the locking mechanism (1, 1a) has a securing member, which is in the form of a bolt (2, 2a), for securing the coupled coupling member (54, 54a), **characterized in that** the locking mechanism (1, 1a) is in the form of a lever arrangement in which the bolt (2, 2a) is operatively connected to an unlocking lever (4, 4a) via an intermediate lever (3, 3a), wherein the unlocking lever (4, 4a) is used to directly or indirectly secure the bolt (2, 2a) in the locked position and to unlock the locking mechanism (1, 1a), and wherein the lever arrangement is provided with at least one roller (31, 31a) and/or a joint in order to reduce the operating force, and wherein the bolt (2, 2a) is designed such that it is mechanically moved by the respective other coupling apparatus from the rest position to the locking position during the coupling process, and is also moved back again during the uncoupling process when the unlocking lever (4, 4a) is unlocked.

2. Coupling arrangement according to Claim 1, **characterized in that** at least the intermediate lever (3, 3a) and the unlocking lever (4, 4a) are mounted such that they can pivot.

3. Coupling arrangement according to Claim 1 or 2, **characterized in that** the intermediate lever (3, 3a) is provided with at least one roller (31, 31a) and/or a joint in order to reduce the operating force on the unlocking lever (4, 4a).

4. Coupling arrangement according to Claim 1, **characterized in that** the intermediate lever (3, 3a) can be moved by means of the bolt (2, 2a) from the operating position to the rest position when the unlocking lever (4, 4a) is unlocked.

5. Coupling arrangement according to one of Claims 2 to 4, **characterized in that**, when the locking mechanism (1, 1a) is in the locked state, the force is introduced essentially radially from the bolt (2, 2a) to the intermediate lever (3, 3a) with respect to the fulcrum (30, 30a) of the intermediate lever (3, 3a).

6. Coupling arrangement according to one of the preceding claims, **characterized in that**, when the locking mechanism (1, 1a) is in the locked state, the force is introduced essentially radially from the intermediate lever (3, 3a) to the unlocking lever (4, 4a) with respect to the fulcrum (40, 40a) of the unlocking lever (4, 4a).

7. Coupling arrangement according to Claim 6, **characterized in that** the unlocking lever (4, 4a) has a first cam (41, 41a), which is bounded by a concave end surface (42, 42a), and **in that** the intermediate lever (3, 3a) has a projection (33, 33a) which is bounded by a convex end surface (34, 34a) and corresponds to the concave end surface (42, 42a) of the first cam (41, 41a), with the two end surfaces (34, 34a; 42, 42a) resting on one another when the bolt (2, 2a) is in the locked state.

8. Coupling arrangement according to one of Claims 3 to 7, wherein the intermediate lever (3, 3a) is provided with a roller (31, 31a), **characterized in that** the bolt (2, 2a) has a recess (24, 24a) which corresponds to the roller (31, 31a) and in which the roller (31, 31a) is intended to engage in order to lock the bolt (2, 2a), wherein the recess (24, 24a) merges from a concave shape to a convex shape, or to a straight line, in the area (25, 25a) which faces the roller (31, 31a) of the intermediate lever (3, 3a).

9. Coupling arrangement according to one of the preceding claims, **characterized in that** the bolt (2, 2a) has a further recess (26, 26a), which is intended to interact with the roller (31, 31a) that is arranged on the intermediate lever (3, 3a) such that the bolt (2, 2a) can be locked in its rest position.

10. Coupling arrangement according to one of Claims 2 to 9, **characterized in that** the intermediate lever (3, 3a) is spring-loaded in the direction of the bolt (2, 2a), and the unlocking lever (4, 4a) is spring-loaded in the direction of the intermediate lever (3, 3a), such that the lever arrangement assumes a defined operating position when the bolt (2, 2a) is in the locked position, in which operating position the bolt (2, 2a) is secured.

11. Coupling arrangement according to Claim 10, **characterized in that** the intermediate lever (3, 3a) can be pivoted against the spring force by means of the bolt (2, 2a).

12. Coupling arrangement according to Claim 10 or 11, **characterized in that** the spring-loaded elements (3, 3a, 4, 4a) can be moved from the rest position to the operating position by means of the respective other coupling head (5, 5a) during the coupling process.

13. Coupling arrangement according to one of the preceding claims, **characterized in that** the bolt (2, 2a) is provided with a locking projection (22, 22a) which is intended to secure the coupling member (54, 54a) of the respective other coupling head (5, 5a) in the coupled state.

14. Coupling arrangement according to one of the preceding claims, **characterized in that** the bolt (2, 2a) has an operating tab (21, 21a) which, during the coupling process, extends into the movement plane of the coupling member (54, 54a) of the respective other coupling head (5, 5a).

15. Coupling arrangement according to one of the preceding claims, **characterized in that** means for manual and/or automatic rotation of the unlocking lever (4, 4a) are provided on it.

16. Coupling arrangement according to Claim 15, **characterized in that** the unlocking lever (4, 4a) is provided with a projection to which a key can be fitted in order to rotate the unlocking lever (4, 4a).

## Revendications

1. Dispositif de couplage pourvu d'un mécanisme de verrouillage (1, 1a), plus particulièrement destiné aux véhicules ferroviaires, sachant que le dispositif de couplage comprend deux mécanismes de couplage (7) comportant chacun une tête de couplage (5, 5a), dans lesquels au moins la première tête de couplage (5, 5a) est pourvue d'un organe de couplage (54, 54a) et l'autre tête de couplage (5, 5a) respective est pourvue d'une encoche correspondante (56, 56a), et sachant que l'organe de couplage (54, 54a) respectif de la première tête de couplage (5, 5a) est prévu pour s'engager dans l'encoche (56, 56a) de l'autre tête de couplage (5, 5a) afin de réaliser le processus de couplage, et sachant que le mécanisme de verrouillage (1, 1a) présente un organe de sécurité formé comme un verrou (2, 2a) destiné à bloquer l'organe de couplage engagé (54, 54a), **caractérisé en ce que** le mécanisme de verrouillage (1, 1a) est conçu comme un dispositif de levier, dans lequel le verrou (2, 2a) est fonctionnellement relié à un levier de déverrouillage (4, 4a) par un levier intermédiaire (3, 3a), sachant que le levier de déverrouillage (4, 4a) permet le blocage direct ou indirect du verrou (2, 2a) en position de blocage ainsi que le déverrouillage du mécanisme de verrouillage (1, 1a), et sachant que le dispositif de levier est pourvu d'au moins un galet (31, 31a) et/ou une articulation permettant de réduire l'effort de commande, et que le verrou (2, 2a) est conçu de manière à pouvoir être amené mécaniquement, lors du processus de couplage, de la position de repos à la position de blocage par l'autre mécanisme de couplage respectif, et ramené en position de repos lors du processus de découplage, lorsque le levier de déverrouillage (4, 4a) est débrayé.

2. Dispositif de couplage selon la revendication 1, **caractérisé en ce qu'**au moins le levier intermédiaire (3, 3a) et le levier de déverrouillage (4, 4a) sont pivotants.

3. Dispositif de couplage selon les revendications 1 ou 2, **caractérisé en ce que** le levier intermédiaire (3, 3a) est pourvu d'au moins un galet (31, 31a) et/ou une articulation pour réduire l'effort de commande du levier de déverrouillage (4, 4a).

4. Dispositif de couplage selon la revendication 1, **caractérisé en ce que** le levier intermédiaire (3, 3a) peut être amené de la position de fonctionnement à la position de repos par le verrou (2, 2a) lorsque le levier de déverrouillage (4, 4a) est débrayé.

5. Dispositif de couplage selon l'une des revendications 2 à 4, **caractérisé en ce que**, lorsque le mécanisme de verrouillage (1, 1a) est embrayé, la transmission de force du verrou (2, 2a) au levier intermédiaire (3, 3a) s'exerce de manière sensiblement radiale par rapport à l'axe de rotation (30, 30a) du levier intermédiaire (3, 3a).

6. Dispositif de couplage selon l'une quelconque des revendications précédentes, **caractérisé en ce que**, lorsque le mécanisme de verrouillage (1, 1a) est embrayé, la transmission de force du levier intermédiaire (3, 3a) au levier de déverrouillage (4, 4a) s'exerce de manière sensiblement radiale par rapport à l'axe de rotation (40, 40a) du levier de déverrouillage (4, 4a).

7. Dispositif de couplage selon la revendication 6, **caractérisé en ce que** le levier de déverrouillage (4, 4a) présente une première came (41, 41a) délimitée par une face frontale de forme concave (42, 42a), et **en ce que** le levier intermédiaire (3, 3a) présente un appendice (33, 33a) délimité par une face frontale de forme convexe (34, 34a) correspondant à la face frontale de forme concave (42, 42a) de la première came (41, 41a), les deux faces frontales (34, 34a et 42, 42a) se rejoignant lorsque le verrou (2, 2a) est embrayé.

8. Dispositif de couplage selon l'une des revendications 3 à 7, sachant que le levier intermédiaire (3, 3a) est pourvu d'un galet (31, 31a), **caractérisé en ce que** le verrou (2, 2a) présente une encoche (24, 24a) correspondant au galet (31, 31a), dans laquelle le galet (31, 31a) est prévu pour s'engager afin de bloquer le verrou (2, 2a), sachant que l'encoche (24, 24a) située dans la zone (25, 25a) tournée vers le galet (31, 31a) du levier intermédiaire (3, 3a) passe d'une forme concave à une forme convexe ou à une droite.

9. Dispositif de couplage selon l'une quelconque des revendications précédentes, **caractérisé en ce que** le verrou (2, 2a) présente une encoche supplémentaire (26, 26a), laquelle est prévue pour fonctionner avec le galet (31, 31a) monté sur le levier intermédiaire (3, 3a) de telle sorte que le verrou (2, 2a) puisse être bloqué en position de repos.

10. Dispositif de couplage selon l'une des revendications 2 à 9, **caractérisé en ce que** le levier intermédiaire (3, 3a) et le levier de déverrouillage (4, 4a) sont soumis à l'action d'un ressort, respectivement en direction du verrou (2, 2a) et du levier intermédiaire (3, 3a), de telle sorte que lorsque le verrou (2, 2a) est en position de blocage, le dispositif de levier se trouve dans une position de fonctionnement spécifique dans laquelle le verrou (2, 2a) est bloqué.

11. Dispositif de couplage selon la revendication 10, **caractérisé en ce que** le levier intermédiaire (3, 3a) peut être amené par le verrou (2, 2a) à s'opposer à la tension du ressort.

12. Dispositif de couplage selon la revendication 10 ou 11, **caractérisé en ce que** les éléments soumis à l'action d'un ressort (3, 3a, 4, 4a) peuvent basculer, par l'autre tête de couplage (5, 5a) respective, de la position de repos à la position de fonctionnement lors du processus de couplage.

13. Dispositif de couplage selon l'une quelconque des revendications précédentes, **caractérisé en ce que** le verrou (2, 2a) est pourvu d'une saillie de verrouillage (22, 22a), laquelle est prévue pour bloquer l'organe de couplage (54, 54a) de l'autre tête de couplage (5, 5a) respective à l'état d'engagement.

14. Dispositif de couplage selon l'une quelconque des revendications précédentes, **caractérisé en ce que** le verrou (2, 2a) présente un bec de commande (21, 21a) lequel s'étend, lors du processus de couplage, sur la plage de mouvement de l'organe de couplage (54, 54a) de l'autre tête de couplage (5, 5a) respective.

15. Dispositif de couplage selon l'une quelconque des revendications précédentes, **caractérisé en ce qu'**un moyen permettant de faire basculer manuellement ou automatiquement ledit levier est prévu sur le levier de déverrouillage (4, 4a).

16. Dispositif de couplage selon la revendication 15, **caractérisé en ce que** le levier de déverrouillage (4, 4a) est pourvu d'un appendice pouvant recevoir une clé permettant de faire basculer le levier de déverrouillage (4, 4a).
